# FASCICULE DE BREVET EUROPEEN

(11) **EP 1 951 577 B1**
(45) Date de publication et mention de la délivrance du brevet: **29.04.2009**
(21) Numéro de dépôt: 06831102.6
(22) Date de dépôt: 09.11.2006
(51) Int. Cl.: B65B 9/13, B65B 41/14

(54) **PROCEDE ET MACHINE DE PREPARATION ET DE DEPOSE D'UN MANCHON D'EMBALLAGE A FILM ETIRABLE SUR UNE CHARGE PALETTISEE**
VERFAHREN UND MASCHINE ZUR HERSTELLUNG UND ANORDNUNG EINER DEHNFOLIENVERPACKUNGSHÜLLE AUF EINER PALETTIERTEN LAST
METHOD AND MACHINE FOR PREPARING AND DEPOSITING A STRETCH-FILM PACKAGING SLEEVE ON A PALLETIZED LOAD

(30) Priorité: 10.11.2005 FR 0511478
(43) Date de publication de la demande: 06.08.2008
(73) Titulaire: Thimon, 73420 Méry (FR)
(72) Inventeur: JACONELLI, Jean-Christophe, F-73420 Méry (FR); POTTIER, Benoît, F-73420 Méry (FR)
(74) Mandataire: Hecké, Gérard
(86) Numéro de dépôt international: PCT/FR2006/002502
(87) Numéro de publication internationale: WO 2007/054647

(56) Documents cités:
- EP-A- 1 106 507
- DE-A1- 10 021 157
- DE-A1- 10 162 482
- US-A- 3 961 459
- US-A- 4 454 705
- US-A1- 2004 107 677

## Description

### Domaine technique de l'invention

L'invention concerne un procédé et une machine de préparation et de dépose d'un manchon ou bandeau d'emballage sur une charge palettisée, et consistant à:
- former le manchon dans un poste de préparation à partir d'un film plastique souple enroulé à plat sur au moins une bobine de stockage,
- saisir le manchon au moyen d'un dispositif préhenseur équipé d'au moins un jeu de préhenseurs mobiles en hauteur selon un mouvement de translation verticale entre une position relevée et une position abaissée,
- effectuer dans la position relevée, un étirage transversal par écartement des quatre coins du manchon au moyen du jeu de préhenseurs,
- transférer le manchon après étirage au-dessus de la charge située dans un poste de dépose, le périmètre de surétirage étant alors supérieur au périmètre de la saisie,
- et faire descendre le manchon pour envelopper la charge à emballer.

### Etat de la technique

Le suremballage d'une charge palettisée au moyen d'une housse plastique s'effectue de manière classique à partir d'un film ou d'une gaine avec ou sans soufflets. Selon le type de charge à emballer et le type d'emballage souhaité, on utilise soit un film thermorétractable, soit un film étirable.

Dans le cas d'un film thermorétractable, la source de chaleur généralement utilisée pour la rétraction du film sur la charge, est issue de brûleurs à gaz disposés sur les quatre côtés d'un cadre mobile destiné à défiler verticalement à faible distance le long de la surface latérale de la charge pour chauffer le film. La création d'une lunule se fait généralement par combinaison d'un effet combiné de rétraction et de soufflage ou d'aspiration d'air aux extrémités de charge. Ce système est difficilement maîtrisable lorsque le dépassement vertical de film par rapport à la charge est important, lorsque les dimensions de charge à emballer sont importantes ou qu'il y a un écart significatif entre la longueur et la largeur du produit à emballer, lorsque les paramètres de rétraction sont mal ajustés ou dérivent, ou lorsque la rétraction est perturbée par des phénomènes extérieurs (courants d'air, vent, variations de température ambiante, ...). Cette technique de rétraction du film par échauffement impose un réglage précis de la température et de la durée d'intervention des brûleurs. Un mauvais réglage peut donc engendrer des dommages pour l'exploitant, par exemple des risques d'incendie sur les produits, une détérioration de l'emballage en cas de surchauffe, etc...

Dans le cas d'un film étirable, l'étirage transversal s'effectue généralement après plissage du manchon sur des doigts d'étirage. Les cadences d'emballage des machines existantes restent limitées. Lorsqu'on dépose un manchon plus haut que la charge pour créer une lunule, le film ne se positionner pas toujours sur les faces supérieures et inférieures de la charge lors du retrait des moyens de dépose. En effet, le film peut venir se déposer sur les faces verticales du produit. La formation de la lunule n'est pas contrôlée, entraînant des risques de positionnement aléatoire sur la charge.

Les deux documents EP 1106507 et US 3961459 décrivent des machines de suremballage, dans lesquelles la face inférieure fermée de la housse ou du manchon vient se poser sur la face supérieure du produit à emballer, le film étant ensuite déroulé tout au long de la descente des préhenseurs le long du produit.

Le document US 4 454 705 A décrit une machine qui dépose un manchon au moyen de barres qui s'escamotent par translations, mais sans réalisation de lunule sur la face supérieure et/ou inférieure.

### Objet de l'invention

Un premier objet de l'invention consiste à déposer un manchon de film plastique étirable sur une charge, avec formation d'au moins une lunule sur une des deux faces supérieure ou inférieure pour obtenir un recouvrement optimal de la charge, et une esthétique d'emballage parfaite sans avoir recours à des sources de chaleur pour la rétraction du film.

Le procédé d'emballage selon l'invention consiste à utiliser des préhenseurs en forme de barres munies d'une échancrure à au moins une des extrémités pour appliquer un taux d'étirage réduit au niveau de l'échancrure de manière à créer une lunule sur la face supérieure et/ou inférieure après dégagement du jeu de préhenseurs et dépose du manchon sur la charge.

Le procédé d'application du manchon sur la charge n'utilise pas de source de chaleur du type brûleur à gaz pour la rétraction du film, mais seulement les propriétés élastiques de relaxation du film employé. Les caractéristiques d'élasticité du film peuvent être modifiées, notamment au cours d'une phase de préétirage avant la formation du manchon.

Le surétirage différentiel s'effectue sans plissage préalable du manchon, ce qui permet d'augmenter les cadences de production. La présence des lunules sur les faces supérieure et inférieure permet de recouvrir régulièrement les extrémités de la charge emballée. La présence d'une lunule en partie inférieure favorise la retenue du manchon sur la charge pendant le dégagement des barres de préhension. La taille de la lunule supérieure ou inférieure peut varier selon la hauteur de manchon découpée par rapport à la hauteur du produit à emballer. La lunule inférieure sera donc dimensionnée afin de garantir la retenue du manchon sur le produit lors du retrait des barres.

L'usage de deux jeux de préhenseurs permet soit de les synchroniser en les montant tous les deux sur un seul et même bras de manutention, soit de les désynchroniser en les montant individuellement sur deux bras indépendants.

Les cadences peuvent en effet être augmentées en utilisant un dispositif préhenseur comportant deux jeux de préhenseurs synchronisés. On fait tourner d'un demi-tour le bras de manutention dans la position relevée pour positionner le manchon étiré au-dessus de la charge dans le poste de dépose, et pour ramener simultanément le deuxième jeu de préhenseurs vide vers le poste de préparation, et on déplace ensuite le bras de manutention vers la position abaissée pour assurer la mise en place du manchon étiré sur la charge au poste de dépose, et la saisie du manchon suivant formé simultanément au poste de préparation, respectivement au moyen du premier jeu de préhenseurs et du deuxième jeu de préhenseurs. Lors du relèvement du bras de manutention vers la position relevée, les deux jeux de préhenseurs remontent simultanément en provoquant le dégagement des préhenseurs de la charge emballée, et du poste de préparation avant le mouvement de rotation dudit bras.

L'invention prend en compte différentes techniques de formation du manchon au poste de préparation, à partir de bobines de film de diverses sections:
- soit au moyen d'une housse tubulaire à soufflets,
- soit au moyen d'une housse tubulaire sans soufflets,
- soit au moyen d'une laize de film déroulée directement ou en spirale selon la longueur du manchon souhaité.
La housse est découpée en fonction de la hauteur de la charge, de manière à présenter deux fonds ouverts.

Un deuxième objet de l'invention consiste à réaliser une machine de préparation et de dépose d'un manchon de film plastique étirable sur une charge, autorisant la formation d'au moins une lunule, et un emballage stable et esthétique de la charge.

La machine comporte un poste de préparation d'un manchon à partir d'un film plastique souple enroulé à plat autour d'une bobine de stockage, et un dispositif préhenseur pour saisir le manchon et le transférer vers le poste de dépose pour envelopper la charge. Selon l'invention, chaque barre possède une échancrure à au moins une des extrémités pour obtenir un taux d'étirage différentiel autorisant la formation d'une lunule sur la surface supérieure et/ou inférieure de la charge.

De préférence, chaque barre tourne d'un angle prédéterminé en fin de course de dépose, et se déplace ensuite en translation vers la partie médiane d'une face latérale de la charge pour autoriser son dégagement vertical vers le haut. Le manchon est ainsi facilement libéré sans altérer la qualité d'emballage.

Selon une variante, les barres peuvent avoir des sections arrondies pour déposer le manchon, et ensuite se dégager. Suite à un dégagement vertical des barres rondes sans rotation, il est possible d'obtenir une lunule supérieure. La formation d'une lunule inférieure s'opère en laissant dépasser le film sous les barres, et en étirant plus le manchon au moment de la dépose.

Selon un mode de réalisation préférentiel, le dispositif préhenseur comporte deux jeux de préhenseurs mobiles dans le sens de la hauteur entre une position relevée et une position abaissée, et des moyens de commande pour positionner dans la position relevée ledit manchon étiré au-dessus de la charge par l'intermédiaire du premier jeu de préhenseurs, tout en ramenant simultanément le deuxième jeu de préhenseurs vide vers le poste de préparation, et pour assurer simultanément dans la position abaissée la mise en place du manchon étiré sur la charge au poste de dépose , et la saisie du prochain manchon formé au poste de préparation, respectivement au moyen du premier et du deuxième jeux de préhenseurs.

Une telle machine à deux postes de travail dont l'un fonctionne en temps masqué, permet d'atteindre des cadences d'emballage élevées, étant donné que la préparation des manchons s'effectue pendant la dépose sur les charges. Les moyens de commande pilotent l'ensemble pour assurer la synchronisation des mouvements de déplacement du bras de manutention et des jeux de préhenseurs. Les mouvements des deux jeux de préhenseurs peuvent être simultanés en étant liés mécaniquement l'un avec l'autre, ou être indépendants.

Différents postes de préparation des manchons peuvent équiper la machine selon le type de housse utilisé.

Le poste de dépose peut être équipé d'un système de retenue additionnel de la charge à emballer destiné à s'opposer à un éventuel effet de frottement des barres sur le film qui entraînerait la charge à emballer vers le haut lors du retrait vertical des barres.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 est une vue schématique en perspective de la machine d'emballage selon l'invention, le bras de manutention avec les deux jeux de préhenseurs étant représenté en position relevée ;
- la figure 2 illustre des vues en perspective de la charge revêtue du manchon d'emballage avec lunule ;
- les figures 3 à 5 montrent différents types de film pour la formation du manchon ;
- la figure 6 est une vue d'une barre de préhension à échancrures permettant la formation d'un manchon à lunules par étirage différentiel;
- la figure 7 montre des vues en coupe selon les lignes A-A et B-B de la figure 6;
- les figures 8A et 8B sont des vues schématiques en plan du manchon, respectivement lors de son étirage transversal par les barres de l'un des jeux de préhenseurs, et de son transfert au-dessus de la charge suite à la rotation d'un demi-tour du bras de manutention ;
- les figures 9a à 9d illustrent les différentes phases de dégagement des barres de préhension lors de la dépose d'un manchon à lunules sur la charge ;
- la figure 10 est une vue de détail du poste de préparation utilisée dans la machine de la figure 1, avec le manchon fermé, réalisé à partir d'une housse tubulaire à soufflets;
- les figures 11 et 12 montrent deux variantes de réalisation du poste de préparation ;
- les figures 12a et 12b sont des vues schématiques en plan de la figure 12, au cours de l'enroulement du film sur les rouleaux ;
- les figures 13 à 15 montrent différentes réalisations d'un système de retenue destiné à s'opposer dans le poste de dépose à un éventuel effet de frottement des barres sur le film du manchon lors de la phase d'extraction.

### Description d'un mode particulier de réalisation

En référence à la figure 1, la machine 10 d'emballage selon l'invention est composée d'un poste de préparation 11 d'un manchon MA ou bandeau de film plastique étirable, d'un bras de manutention 12 rotatif muni d'un dispositif préhenseur DP équipé de deux jeux de préhenseurs 13, 14, et d'un poste de dépose 15 du manchon MA sur la charge CH.

Une telle machine d'emballage à deux postes de travail dont l'un travaille en temps masqué, permet d'obtenir des cadences élevées, étant donné que la préparation des manchons MA au poste 11 s'effectue pendant l'opération de dépose du manchon MA précédent sur une charge CH se trouvant à l'autre poste 15.

Le manchon MA d'emballage est formé à partir d'un film plastique étirable, notamment décrit dans le document EP-A-1 060 988. Le manchon MA une fois formé, subit une première opération d'étirage avant la dépose, suivie d'une deuxième opération de relaxation élastique sur la charge CH à la fin de la dépose. La charge CH présente une forme parallélépipédique.

La formation du manchon MA à fonds opposés ouverts s'effectue au poste de préparation 11 selon trois manières différentes :
- soit au moyen d'une housse H1 tubulaire à soufflets 16 repliés, la housse étant bobinée à plat (figure 3) autour d'une bobine B1 ;
- soit au moyen d'une housse H2 tubulaire sans soufflets, également bobinée à plat (figure 4) autour d'une bobine B2 ;
- soit au moyen d'une laize H3 de film, bobinée à plat autour d'une bobine B3, et déroulée directement ou en spirale selon la longueur du manchon souhaité, et la laize de film utilisée. Au moins une soudure 17 verticale est ensuite pratiquée le long des deux extrémités pour former le manchon MA (figure 5).

Le manchon MA, indépendamment de son mode de fabrication, est ensuite saisi au poste de préparation 11 par le dispositif préhenseur DP grâce à un premier mouvement d'écartement des barres 18, et tiré par un mouvement vertical vers le haut pour le dégager du poste de préparation 11 afin de procéder à son surétirage.

Le dispositif préhenseur DP comporte les deux jeux de préhenseurs 13, 14 de structures identiques, chaque jeu étant doté de quatre barres 18 verticales montées mobiles en translation deux à deux sur deux poutres 19 horizontales et parallèles. Les deux poutres 19 sont elles-mêmes montées mobiles en translation sur des tiges 20 parallèles d'un châssis, lesquelles s'étendent orthogonalement par rapport aux poutres 19. Les barres 18 de chaque jeu de préhenseur 13, 14 sont ainsi animées de deux mouvements de translation perpendiculaires permettant d'obtenir pour le manchon MA un périmètre adapté à la dépose sur la charge CH.

Chaque barre 18 peut dans certains cas être animée d'un mouvement de rotation limitée autour de son axe vertical pour autoriser le dégagement du manchon MA en fin de cycle.

L'actionnement des barres 18 pour le dégagement du manchon MA peut intervenir par tout autre mécanisme de commande.

Le profil des barres 18 varie en fonction du type d'emballage à réaliser, avec présence de lunules (figure 2) sur les faces supérieure et inférieure de la charge CH à emballer.

Pour constituer un manchon MA avec lunules (figure 2), chaque barre 18 verticale des deux jeux de préhenseurs 13, 14 possède une échancrure 21 à chaque extrémité, de manière à appliquer un taux d'étirage réduit aux extrémités du manchon MA (voir figure 6). Il en résulte un taux d'étirage différentiel du film selon la hauteur.

La longueur des barres 18 peut être ajustée en fonction de la longueur de manchon MA souhaité.

Le bras de manutention 12 porte les deux jeux de préhenseurs 13, 14, et est monté sur le châssis principal (non représenté). Selon un exemple de réalisation, le bras 12 peut être animé d'un premier mouvement de rotation (flèche F1, figure 1) permettant de synchroniser les mouvements des deux jeux de préhenseurs 13, 14 entre les deux postes 11, 15, et d'un deuxième mouvement de translation verticale (flèche F2) permettant de dégager toutes les barres 18 de la charge CH emballée, et du poste de préparation 11 avant rotation. Le bras de manutention 12 rotatif est ainsi mobile en hauteur entre une position relevée et une position abaissée.

Le procédé de mise en oeuvre du manchon MA sur la charge CH s'effectue de la manière suivante :
Une fois le manchon MA formé, les quatre barres 18 du jeu de préhenseur 13 situées au-dessus du poste de préparation 11, viennent saisir le manchon MA, et le tirent vers la position relevée suite au mouvement vertical vers le haut du bras de manutention (12) (flèche F2).

Dans le cas des figures 1 à 7, les barres 18 à échancrures 21 forment les lunules 22 en haut et en bas du manchon MA (figure 2) par étirage différentiel selon la hauteur. Chaque barre 18 possède un profil arrondi de rayon R prédéterminé, afin de réduire les contraintes mécaniques du film lors de l'étirage transversal.

Après dégagement du manchon MA hors du poste de préparation 11, les quatre barres 18 du premier jeu de préhenseurs 13 étirent transversalement le manchon MA aux quatre coins (figure 8A) pour en augmenter le périmètre suite à l'élasticité du film. Le périmètre de surétirage p2 est ainsi supérieur au périmètre de saisie p1 du manchon MA.

A aucun moment, le manchon MA n'est plissé lors de son transfert hors du poste de préparation 11, et pendant l'étirage différentiel.

Le bras de manutention 12 effectue ensuite, pendant ou en fin de phase d'étirage, un mouvement de rotation de 180° (flèche F1, figure 1) pour positionner le manchon MA étiré au-dessus de la charge CH du poste de dépose 15, et de ramener simultanément le deuxième jeu de préhenseur 14 vide vers le poste de préparation 11.

En fin de rotation du bras de manutention 12, les quatre barres 18 du premier jeu de préhenseur 13 ajustent leur position au-dessus de la charge CH pour obtenir un périmètre p3 de manchon optimal pour la dépose (voir figure 8B). Le bras de manutention 12 amorce ensuite la descente pour assurer d'une part la mise en place du manchon MA sur la charge CH au poste de dépose 15, et d'autre part la saisie du manchon MA suivant ayant été formé au poste de préparation 11.

Dans la position abaissée du bras 12 correspondant à la course de descente du premier jeu de préhenseur 13, les barres 18 tournent de plus ou moins 45° (flèches F3, figure 9A), puis se translatent horizontalement deux à deux l'une vers l'autre le long de la charge CH (flèche F4, figures 9B, et 9C).

Il en résulte que les barres 18 de section plate restent parallèles à deux côtés latéraux opposés de la charge CH pour minimiser la déformation du manchon MA dans le sens de l'allongement de son périmètre.

Sur les figures 9C et 9D, les barres 18 du premier jeu 13 sont rapprochées au poste de dépose 15 vers le centre des côtés latéraux de la charge CH, alors que le manchon suivant est saisi au poste de préparation 11 par les barres 18 du deuxième jeu 14. Le bras de manutention 12 remonte afin de dégager la charge CH, et d'entraîner simultanément le manchon suivant hors du poste de préparation 11. La charge CH enveloppée du manchon MA d'emballage est évacuée par un convoyeur, et une nouvelle charge à emballer est transférée au poste de dépose 15.

Selon une variante, l'extraction de barres 18 avec échancrures peut également intervenir au moyen de deux mouvements de translation, notamment une latérale pour dégager les coins, et une verticale d'extraction.

Sur la figure 10, le poste de préparation 11 du manchon MA correspond à celui de la machine d'emballage 10 illustrée à la figure 1. Il comporte un dévidoir à bobine B1 positionnée horizontalement, et un circuit d'accumulation 24 permettant une réserve de film lors de la formation du manchon MA. Il est clair que la bobine B1 peut être agencée verticalement ou avec un angle quelconque par rapport à l'horizontale, en étant associée à un renvoi d'angle, par exemple à 90°. Le film utilisé est une housse H1 tubulaire à soufflets 16 (figure 3), dont l'extrémité est maintenue par une paire de mors de serrage 25, 26 situés de part et d'autre d'un dispositif de découpe à lame 27. En début du cycle de préparation du manchon MA, seul le mors de serrage 25 est en position fermée.

Pour amorcer le cycle de préparation du manchon MA, le poste 11 comporte deux jeux de quatre pinces 28, 29 venant se positionner en haut du manchon MA et en-dessous du mors de serrage 25 inférieur. Le manchon MA est ouvert par l'intermédiaire de deux séparateurs 30, et les mors de serrage 25, 26 s'ouvrent après la saisie de la housse H1 par les pinces 28 du premier jeu. Ces dernières tirent la housse H1 jusqu'à une hauteur prédéterminée qui dépend de la longueur du manchon MA. Dans cette position, les pinces 29 du deuxième jeu se positionnent juste au-dessus du mors de serrage 26 supérieur, et se ferment pour saisir la housse H1 à ses quatre coins.

Après la fermeture des deux mors de serrage 25, 26, le dispositif de découpe à lame 27 coupe le manchon MA ainsi préparé à la longueur souhaitée. Le mors de serrage 26 supérieur s'ouvre, et les jeux de pinces 28, 29 ouvrent le manchon MA au périmètre de saisie p1 (figure 8A).

Les quatre barres 18 de l'un des jeux préhenseurs 13, 14 pénètrent ensuite à l'intérieur du manchon MA en positionnant les pinces 28, 29 au niveau des échancrures 21. L'ouverture des deux jeux de pinces 28, 29 libère le manchon MA, lequel est maintenu par les quatre barres 18 de préhension. Les pinces 28, 29 sont écartées latéralement, puis sont déplacées vers la position basse sous le mors de serrage inférieur 25. Les pinces 28, 29 sont insérées dans les soufflets 17 du prochain manchon.

En référence à la figure 11, le poste de préparation 111 est prévu pour la formation du manchon MA de la figure 4 utilisant la housse H2 tubulaire sans soufflets. Le principe de préparation est similaire à celui décrit précédemment, à l'exception de l'ouverture du manchon. Les jeux de pinces 128, 129, ne comportent que deux pinces chacun, qui doivent saisir les deux laizes ensemble. L'ouverture du manchon MA s'opère au moyen de deux caissons d'aspiration 31, 32 créant une dépression. Les caissons peuvent être munis de préhenseurs mécaniques facilitant l'ouverture de la housse.

Sur les figures 12, 12a et 12b, le poste de préparation 211 est prévu pour la formation du manchon MA de la figure 5 utilisant une laize de film bobinée à plat sur une bobine B3, et déroulée en spirale ou non selon la longueur du manchon MA souhaitée. Le film peut être préétiré au moyen d'un dispositif de préétirage, puis est déroulé autour de quatre jeux de deux rouleaux 33 montés à rotation libre sur un plateau 34 tournant.

L'extrémité du film est maintenue en début du cycle par une pince de retenue 35 solidaire du plateau 34. Le plateau 34 tourne autour de son axe vertical (flèche F5) afin d'enrouler le film préétiré autour des quatre jeux de deux rouleaux 33. A la fin de la phase d'enroulement, la pince de retenue 35 est revenue à sa position d'origine, et pivote de 90° pour permettre aux moyens de soudure 36 de souder le film. Après soudure, le film est coupé par l'intermédiaire d'un dispositif de découpe 127, et la pince 35 est ensuite ouverte.

Les barres 18 de préhension viennent ensuite saisir le manchon MA ainsi constitué, et le tirent verticalement vers le haut après avoir légèrement étiré le manchon pour le décoller des rouleaux 33. Un rouleau moteur 37 délivre une certaine longueur de film afin que l'extrémité arrive au niveau de la pince de retenue 35.

Une laize additionnelle 38 en provenance d'une deuxième bobine B4 (figure 12a) peut être associée à la laize principale lors de l'enroulement Par exemple, un bandeau publicitaire peut ainsi être placé derrière le manchon MA principal, et centré en hauteur.

Selon un développement de l'invention, une coiffe (non représentée) peut être rapportée sur le dessus de la charge CH en étant reliée au manchon MA par tout moyen , notamment par thermoscellage. L'étanchéité est ainsi améliorée en fonction de la nature de la charge.

En fonction de la hauteur des charges à emballer, il est possible de poser successivement deux manchons à des niveaux différents de la charge.

Dans le secteur électro-ménager, les produits à emballer ont un poids de l'ordre de 40 kg. Pour éviter tout risque d'entraînement vers le haut de la charge CH emballée lors de la phase d'extraction des barres 18, le poste de dépose 15 peut être équipé d'un système de retenue SR additionnel destiné à s'opposer à un éventuel effet de frottement des barres sur le film.

Sur la figure 13, le système de retenue SR est composé d'un plateau presseur 40 monté sur le bras de manutention 12, entre les barres 18 de préhension. Le plateau presseur 40 maintient un appui sur la charge CH pendant la remontée du bras 12 et des barres 18.

Un autre moyen de réalisation illustré à la figure 14 comporte un dispositif à pince 41 montée sur les deux côtés opposés du convoyeur 42 pour serrer la charge CH à sa base après dépose du manchon MA et pendant toute la phase de dégagement des barres 18.

Sur la figure 15, un dispositif de levage 43 de la charge CH facilite le placement du film du manchon MA sous la face inférieure de la charge CH avec formation d'une lunule. Le dispositif de levage 43 peut être intégré au convoyeur 42.

## Revendications

1. Procédé de préparation et de dépose d'un manchon (MA) d'emballage sur une charge (CH) palettisée, procédé consistant à :
- former le manchon (MA) dans un poste de préparation (11) à partir d'un film plastique souple enroulé à plat sur au moins une bobine (B1, B2, B3) de stockage,
- saisir le manchon (MA) au moyen d'un dispositif préhenseur (DP) équipé d'au moins un jeu de préhenseurs (13, 14) mobiles en hauteur selon un mouvement de translation verticale entre une position relevée et une position abaissée,
- effectuer dans la position relevée, un étirage transversal par écartement des quatre coins du manchon (MA) au moyen du jeu de préhenseurs (13,14),
- transférer le manchon (MA) après étirage au-dessus de la charge (CH) située dans un poste de dépose (15), le périmètre de surétirage (p2) étant alors supérieur au périmètre de la saisie (p1),
- et faire descendre le manchon (MA) pour envelopper la charge (CH) à emballer,
**caractérisé en ce qu'**on utilise des préhenseurs en forme de barres munies d'une échancrure à au moins une des extrémités pour appliquer un taux d'étirage inférieur au niveau de l'échancrure de manière à créer une lunule (22) sur la face supérieure et/ou inférieure après dégagement du jeu de préhenseurs et dépose du manchon (MA) sur la charge (CH).

2. Procédé de préparation et de dépose selon la revendication 1, **caractérisé en ce qu'**on utilise deux jeux de préhenseurs (13, 14) synchronisés montés sur un bras de manutention (12) rotatif, et mobile en translation.

3. Procédé de préparation et de dépose selon la revendication 1, **caractérisé en ce qu'**on utilise deux jeux de préhenseurs (13, 14) indépendants montés respectivement sur deux bras de manutention rotatifs et mobiles en translation.

4. Procédé de préparation et de dépose selon la revendication 2, **caractérisé en ce que** :
- on fait tourner d'un demi-tour le bras de manutention (12) dans la position relevée pour positionner le manchon (MA) étiré au-dessus de la charge (CH) dans le poste de dépose (15), et pour ramener simultanément le deuxième jeu de préhenseurs (14) vide vers le poste de préparation (11),
- et on déplace ensuite le bras de manutention (12) vers la position abaissée pour assurer la mise en place du manchon (MA) étiré sur la charge (CH) au poste de dépose (15), et la saisie du manchon (MA) suivant formé simultanément au poste, de préparation (11), respectivement au moyen du premier jeu de préhenseurs (13) et du deuxième jeu de préhenseurs (14).

5. Procédé de préparation et de dépose selon la revendication 4, **caractérisé en ce qu'**on déplace le bras de manutention (12) de la position abaissée vers la position relevée, pour le relèvement simultané des deux jeux de préhenseurs (13, 14) provoquant le dégagement des préhenseurs de la charge (CH) emballée, et du poste de préparation (11) avant le mouvement de rotation dudit bras.

6. Procédé de préparation et de dépose selon la revendication 1, **caractérisée en ce qu'**on forme le manchon (MA) au moyen d'une housse (H1) tubulaire à soufflets (16) repliés, laquelle est bobinée à plat autour d'une bobine (B1).

7. Procédé de préparation et de dépose selon la revendication 1, **caractérisé en ce qu'**on forme le manchon (MA) au moyen d'une housse (H2) tubulaire sans soufflets, laquelle est bobinée à plat autour d'une bobine (B2).

8. Procédé de préparation et de dépose selon la revendication 1, **caractérisé en ce qu'**on constitue le manchon (MA) au moyen d'une laize (H3) de film, bobinée à plat autour d'une bobine (B3), et déroulée avec formation d'au moins une soudure (17) aux deux extrémités.

9. Machine de préparation et de dépose d'un manchon (MA) d'emballage sur une charge (CH) palettisée, comportant :
- un poste de préparation (11) d'un manchon (MA) à partir d'un film plastique souple enroulé à plat autour d'une bobine (B1, B2, B3) de stockage,
- un dispositif préhenseur (DP) pour saisir le manchon (MA) et le transférer vers le poste de dépose (15) pour envelopper la charge (CH), ledit dispositif préhenseur (DP) comportant au moins un jeu de préhenseurs (13, 14) à barres (18) mobiles pour faire varier le périmètre du manchon (MA) en créant un étirage transversal, chaque barre (18) étant animée d'un mouvement de translation pour autoriser son extraction et le dégagement du manchon (MA) en fin de cycle de dépose,
**caractérisée en ce que** chaque barre (18) possède une échancrure (21) à au moins une des extrémités pour obtenir un taux d'étirage différentiel autorisant la formation d'une lunule sur la surface supérieure et/ou inférieure de la charge (CH).

10. Machine selon la revendication 9, **caractérisée en ce que** chaque barre (18) possède une section ronde agencée pour obtenir une lunule supérieure après dégagement en translation des barres sans mouvement de rotation.

11. Machine selon la revendication 9, **caractérisée en ce que** chaque barre (18) possède une section ronde agencée pour obtenir une lunule inférieure après dépassement du film sous les barres, et après surétirage du manchon au moment de la dépose.

12. Machine selon la revendication 9, **caractérisée en ce que** chaque barre (18) tourne d'un angle prédéterminé en fin de course de dépose, et se déplace ensuite en translation vers la partie médiane d'une face latérale de la charge (CH) pour autoriser son dégagement vertical vers le haut.

13. Machine selon la revendication 9, **caractérisée en ce que** le dispositif préhenseur (DP) comporte deux jeux de préhenseurs (13, 14) mobiles dans le sens de la hauteur entre une position relevée et une position abaissée, et des moyens de commande pour positionner dans la position relevée ledit manchon (MA) étiré au-dessus de la charge (CH) par l'intermédiaire du premier jeu de préhenseurs (13), tout en ramenant simultanément le deuxième jeu de préhenseurs (14) vide vers le poste de préparation (11), et pour assurer simultanément dans la position abaissée la mise en place du manchon (MA) étiré sur la charge (CH) au poste de dépose (15), et la saisie du prochain manchon (MA) formé au poste de préparation (11), respectivement au moyen du premier et du deuxième jeux de préhenseurs (13, 14).

14. Machine selon la revendication 13, **caractérisée en ce que** les deux jeux de préhenseurs (13, 14) de structures identiques sont synchronisés en étant liés mécaniquement aux extrémités d'un bras de manutention (12) rotatif mobile dans le sens de la hauteur.

15. Machine selon la revendication 13, **caractérisée en ce que** les deux jeux de préhenseurs (13, 14) sont indépendants en étant montés sur deux bras distincts de manutention mobiles en translation et en rotation.

16. Machine selon la revendication 9, **caractérisée en ce que** le poste de préparation (11) comporte une paire de mors de serrage (25, 26) située à l'extrémité d'une housse (H1) à soufflets, un dispositif de découpe (27), et deux jeux de pinces (28, 29) coopérant avec les soufflets (16) pour positionner la housse (H1) à une hauteur prédéterminée et l'ouvrir lors de la formation du manchon (MA).

17. Machine selon la revendication 9, **caractérisée en ce que** le poste de préparation (11) d'un manchon (MA) à partir d'une housse (H2) tubulaire sans soufflets, comporte un jeu de pinces (128, 129) et une paire de caissons (31, 32) d'aspiration destinés à créer une dépression pour assurer l'ouverture du manchon (MA).

18. Machine selon la revendication 9, **caractérisée en ce que** le poste de préparation (11) du manchon MA comporte un plateau (34) rotatif équipé d'une pluralité de rouleaux (33), et d'un moyen de retenue (35) d'une laize (H3) de film, laquelle est déroulée à partir d'une bobine (B3) de stockage.

19. Machine selon la revendication 9, **caractérisée en ce que** le poste de dépose (15) est équipé d'un système de retenue (SR) additionnel destiné à s'opposer à un éventuel effet de frottement des barres (18) sur le film du manchon (MA) lors de la phase d'extraction sur la charge (CH).

## Claims

1. A method for preparing and depositing a packaging sleeve (MA) on a palletized load (CH), a method consisting in:
- forming the sleeve (MA) in a preparation station (11) from a flexible plastic film wound flat on at least one storage reel (B1, B2, B3),
- taking hold of the sleeve (MA) by means of a gripper device (DP) equipped with at least one set of grippers (13, 14) movable in the heightwise direction with a vertical translation movement between a raised position and a lowered position,
- performing transverse stretching in the raised position by moving the four corners of the sleeve (MA) apart by means of the set of grippers (13, 14),
- after stretching, transferring the sleeve (MA) to a position above the load (CH) situated in a depositing station (15), the overstretching perimeter (p2) then being greater than the pick-up perimeter (p1),
- and lowering the sleeve (MA) to envelop the load (CH) to be packaged,
**characterized in that** grippers are used in the form of bars equipped with a notch at least at one of the ends thereof to apply a lower stretching ratio at the level of the notch so as to create a lunula (22) on the top and/or bottom face after the set of grippers has been disengaged and the sleeve (MA) has been deposited on the load (CH).

2. The method for preparing and depositing according to claim 1, **characterized in that** two synchronized sets of grippers (13, 14) are used, mounted on a rotary handling arm (12) that is movable in translation.

3. The method for preparing and depositing according to claim 1, **characterized in that** two independent sets of grippers (13, 14) are used, mounted respectively on two rotary handling arms that are movable in translation.

4. The method for preparing and depositing according to claim 2, **characterized in that**:
- the handling arm (12) is rotated through a half-turn in the raised position to position the stretched sleeve (MA) above the load (CH) in the depositing station (15), and to simultaneously move the empty second set of grippers (14) back to the preparation station (11),
- and the handling arm (12) is then moved to the lowered position to perform placing of the stretched sleeve (MA) on the load (CH) in the depositing station (15), and to pick up the next sleeve (MA) simultaneously formed in the preparation station (11), respectively by means of the first set of grippers (13) and the second set of grippers (14).

5. The method for preparing and depositing according to claim 4, **characterized in that** the handling arm (12) is moved from the lowered position to the raised position for simultaneous raising of the two sets of grippers (13, 14) causing disengagement of the grippers from the packaged load (CH), and from the preparation station (11) before rotational movement of said arm.

6. The method for preparing and depositing according to claim 1, **characterized in that** the sleeve (MA) is formed by means of a tubular cover (H1) with folded pleats (16) which is wound flat around a reel (B1).

7. The method for preparing and depositing according to claim 1, **characterized in that** the sleeve (MA) is formed by means of a tubular cover (H2) without pleats which is wound flat around a reel (B2).

8. The method for preparing and depositing according to claim 1, **characterized in that** the sleeve (MA) is formed by means of a width (H3) of film wound flat around a reel (B3), and unwound with formation of at least one weld (17) at both ends.

9. A machine for preparing and depositing a packaging sleeve (MA) on a palletized load (CH), comprising:
- a preparation station (11) of a sleeve (MA) from a flexible plastic film wound flat around a storage reel (B1, B2, B3),
- a gripper device (DP) to take hold of the sleeve (MA) and transfer it to the depositing station (15) to envelop the load (CH), said gripper device (DP) comprising at least one set of grippers (13, 14) with movable bars (18) to make the perimeter of the sleeve (MA) vary creating transverse stretching, each bar (18) being animated with a translational movement to enable extraction thereof and disengagement of the sleeve (MA) at the end of the depositing cycle,
**characterized in that** each bar (18) has a notch (21) at least at one of the ends thereof to obtain a differential stretching ratio enabling a lunula to be formed on the top and/or bottom surface of the load (CH).

10. The machine according to claim 9, **characterized in that** each bar (18) has a round cross-section arranged to obtain a top lunula after disengagement in translation of the bars without rotational movement.

11. The machine according to claim 9, **characterized in that** each bar (18) has a round cross-section arranged to obtain a bottom lunula after the film has overflown under the bars and after overstretching of the sleeve when depositing is performed.

12. The machine according to claim 9, **characterized in that** each bar (18) rotates through a preset angle at the end of depositing travel and then move in translation to the mid-part of a lateral face of the load (CH) to enable vertical disengagement thereof in the upwards direction.

13. The machine according to claim 9, **characterized in that** the gripper device (DP) comprises two sets of grippers (13, 14) movable in the heightwise direction between a raised position and a lowered position, and control means to, in the raised position, position said sleeve (MA) stretched above the load (CH) by means of the first set of grippers (13), while at the same time moving the empty second set of grippers (14) to the preparation station (11), and at the same time, in the lowered position, to perform fitting of the stretched sleeve (MA) on the load (CH) in the depositing station (15), and to pick up the next sleeve (MA) formed in the preparation station (11), respectively by means of the first and second sets of grippers (13, 14).

14. The machine according to claim 13, **characterized in that** the two sets of grippers (13, 14) of identical structure are synchronized being mechanically connected to the ends of a rotary handling arm (12) movable in the heightwise direction.

15. The machine according to claim 13, **characterized in that** the two sets of grippers (13, 14) are independent being mounted on two different rotary handling arms movable in translation and in rotation.

16. The machine according to claim 9, **characterized in that** the preparation station (11) comprises a pair of clamping jaws (25, 26) situated at the end of a cover (H1) with pleats, a cutting device (27), and two sets of grips (28, 29) operating in conjunction with the pleats (16) to position the cover (H1) at a preset height and to open it when formation of the sleeve (MA) takes place.

17. The machine according to claim 9, **characterized in that** the preparation station (11) of a sleeve (MA) from a tubular cover (H2) without pleats comprises a sets of grips (128, 129) and a pair of suction boxes (31, 32) designed to create a negative pressure to perform opening of the sleeve (MA).

18. The machine according to claim 9, **characterized in that** the preparation station (11) of the sleeve (MA) comprises a rotary plate (34) equipped with a plurality of rollers (33), and with a securing means (35) of a width (H3) of film which is unwound from a storage reel (B3).

19. The machine according to claim 9, **characterized in that** the depositing station (15) is equipped with an additional securing system (SR) designed to oppose a possible friction effect of the bars (18) on the film of the sleeve (MA) during the extraction phase on the load (CH).

## Patentansprüche

1. Verfahren zur Herstellung und zum Aufziehen eines Verpackungsschlauchs (MA) auf einen palettisierten Gutstapel (CH), Verfahren, das darin besteht,
- in einer Herstellungsstation (11) den Schlauch (MA) aus einer weichen Kunststofffolie herzustellen, die flach auf mindestens eine Lagerspule (B1, B2, B3) aufgerollt ist,
- Fassen des Schlauchs (MA) mittels einer Greifvorrichtung (DP), die mit mindestens einem Satz von Greifwerkzeugen (13, 14) ausgestattet ist, die entsprechend einer vertikalen Translationsbewegung zwischen einer angehobenen und einer abgesenkten Position höhenbeweglich sind,
- transversales Strecken der vier Ecken des Schlauches (MA) in der angehobenen Position durch Abspreizen derselben mittels des Satzes Greifwerkzeuge (13, 14),
- nach dem Strecken Bewegen des Schlauchs (MA) über den Gutstapel (CH), der sich in einer Station zum Aufziehen (15) befindet, wobei der Überstreck-Perimeter (p2) dann größer ist als der Ergreifungsperimeter (p1),
- und Herabbewegen des Schlauchs (MA) zum Umhüllen des zu verpackenden Gutstapels (CH),
**dadurch gekennzeichnet, dass** Greifwerkzeuge in Form von Stangen verwendet werden, die mit Aussparungen an mindestens einem der Enden versehen sind, um einen Streckgrad anzuwenden, der unter der Höhe der Aussparung liegt, um nach der Freigabe des Satzes Greifwerkzeuge und Aufziehen des Schlauchs (MA) auf den Gutstapel an der Ober- und/oder Unterseite eine Öffnung (22) herzustellen.

2. Verfahren zum Herstellen und Aufziehen nach Anspruch 1, **dadurch gekennzeichnet, dass** zwei aufeinander abgestimmte Sätze Greifwerkzeuge (13, 14) verwendet werden, die auf einen drehbaren und translationsbeweglichen Handhabungsarm (12) montiert sind.

3. Verfahren zum Herstellen und Aufziehen nach Anspruch 1, **dadurch gekennzeichnet, dass** zwei unabhängige Sätze Greifwerkzeuge (13, 14) verwendet werden, die jeweils auf zwei drehbare und translationsbewegliche Handhabungsarme montiert sind.

4. Verfahren zum Herstellen und Aufziehen nach Anspruch 2, **dadurch gekennzeichnet, dass**
- der Handhabungsarm (12) in der angehobenen Position um eine halbe Drehung gedreht wird (12), um den gestreckten Schlauch (MA) in der Aufziehstation (15) über dem Gutstapel (CH) zu positionieren, und um gleichzeitig den zweiten, leeren Satz Greifwerkzeuge (14) zur Herstellungsstation (11) zurückzuführen,
- und man den Handhabungsarm (12) anschließend in Richtung auf die abgesenkte Position bewegt, um in der Aufziehstation (15) das Aufziehen des gestreckten Schlauchs (MA) auf den Gutstapel (CH) und das Ergreifen des folgenden, gleichzeitig in der Herstellungsstation (11) hergestellten Schlauchs (MA) jeweils mit dem ersten (13) bzw. zweiten Satz (14) Greifwerkzeuge sicherzustellen.

5. Verfahren zum Herstellen und Aufziehen nach Anspruch 4, **dadurch gekennzeichnet, dass** man den Handhabungsarm (12) aus der abgesenkten in die angehobene Position bewegt, um die beiden Sätze Greifwerkzeuge (13, 14) gleichzeitig anzuheben, wodurch sich die Greifwerkzeuge von dem verpackten Gutstapel (CH) und der Herstellungsstation (11) vor der Drehbewegung dieses Arms lösen.

6. Verfahren zum Herstellen und Aufziehen nach Anspruch 1, **dadurch gekennzeichnet, dass** man einen Schlauch (MA) herstellt mittels einer röhrenförmigen Schutzhülle (H1) mit zusammengefalteten Falten (16), die flach auf eine Spule (B1) aufgerollt ist.

7. Verfahren zum Herstellen und Aufziehen nach Anspruch 1, **dadurch gekennzeichnet, dass** mittels einer röhrenförmigen Schutzhülle (H2) ohne Falten, die flach auf eine Spule (B2) aufgerollt ist, ein Schlauch (MA) hergestellt wird.

8. Verfahren zum Herstellen und Aufziehen nach Anspruch 1, **dadurch gekennzeichnet, dass** der Schlauch (MA) mittels einer Folienbahn (H3) hergestellt wird, die flach auf eine Spule (B3) aufgewickelt ist und unter Bildung mindestens einer Schweißnaht (17) an den beiden Enden abgewickelt wird.

9. Maschine zum Herstellen und Aufziehen eines Verpackungsschlauchs (MA) auf einen palettisierten Gutstapel (CH), die umfasst,
- eine Station zur Herstellung eines Schlauchs (MA) aus einer weichelastischen Kunststofffolie, die flach auf mindestens eine Lagerspule (B1, B2, B3) aufgerollt ist,
- eine Greifvorrichtung (DP) zum Ergreifen des Schlauchs (MA) und dessen Weitertransport zur Aufziehstation (15) zum Umhüllen des Gutstapels (CH), welche Greifvorrichtung (DP) mindestens einen Satz Greifwerkzeuge (13, 14) mit beweglichen Stangen (18) umfasst, um den Perimeter des Schlauchs (MA) variieren zu können, wobei gleichzeitig ein transversales Strecken erzeugt wird und jede Stange (18) eine Translationsbewegung ausführt, um ihr Herausziehen und Lösen vom Schlauch (MA) am Ende des Verpackungszyklus zu ermöglichen,
**dadurch gekennzeichnet, dass** jede Stange (18) an mindestens einem der Enden eine Aussparung (21) aufweist, um einen differenziellen Streckgrad zu erreichen, der die Bildung einer Öffnung an der oberen oder unteren Oberfläche des Gutstapels (CH) ermöglicht.

10. Maschine nach Anspruch 9, **dadurch gekennzeichnet, dass** jede Stange (18) einen runden Querschnitt hat, der so vorgesehen ist, dass nach dem translatorischen Lösen der Stangen ohne Drehbewegung eine obere Öffnung entsteht.

11. Maschine nach Anspruch 9, **dadurch gekennzeichnet, dass** jede Stange (18) einen runden Querschnitt hat, der so vorgesehen ist, dass nach dem Gleiten der Folie unter die Stangen und nach dem Überstrecken des Schlauchs zum Zeitpunkt des Aufziehens eine untere Öffnung entsteht.

12. Maschine nach Anspruch 9, **dadurch gekennzeichnet, dass** jede Stange (18) am Ende des Aufziehens um einen vorbestimmten Winkel dreht und sich anschließend translatorisch in Richtung auf den mittleren Bereich einer Seitenfläche des Gutstapels (CH) bewegt, um dessen vertikale Freigabe nach oben zu ermöglichen.

13. Maschine nach Anspruch 9, **dadurch gekennzeichnet, dass** die Greifvorrichtung (DP) zwei Sätze Greifwerkzeuge (13, 14) umfasst, die höhenbeweglich sind zwischen einer angehobenen und einer abgesenkten Position, sowie Steuerungsmittel zur Positionierung des gestreckten Schlauchs (MA) in angehobener Position über dem Gutstapel (CH) mit Hilfe des ersten Satzes Greifwerkzeuge (13), wobei gleichzeitig der zweite, leere Satz Greifwerkzeuge (14) in Richtung auf die Herstellungsstation (11) zurückgeführt wird, und zum gleichzeitigen Anbringen des gestreckten Schlauchs (MA) auf dem Gutstapel (CH) in abgesenkter Position in der Aufziehstation (15) und Ergreifen des nächsten, in der Herstellungsstation (15) hergestellten Schlauchs (MA) jeweils mit Hilfe des ersten bzw. zweiten Satzes Greifwerkzeuge (13, 14).

14. Maschine nach Anspruch 13, **dadurch gekennzeichnet, dass** die beiden Sätze Greifwerkzeuge (13, 14) mit gleichem Aufbau aufeinander abgestimmt sind, indem sie mechanisch mit den Enden eines drehbaren, höhenbeweglichen Handhabungsarms (12) verbunden sind.

15. Maschine nach Anspruch 13, **dadurch gekennzeichnet, dass** die beiden Sätze Greifwerkzeuge (13, 14) unabhängig voneinander sind, indem sie auf zwei unterschiedliche drehbare und translationsbewegliche Handhabungsarme montiert sind.

16. Maschine nach Anspruch 9, **dadurch gekennzeichnet, dass** die Herstellungsstation (11) ein Paar Spannbacken (25, 26), das am Ende einer gefältelten Schutzhülle (H1) angeordnet ist, eine Schneidvorrichtung (27) und zwei Sätze Greifer (28, 29) umfasst, die mit den Falten (16) zusammenwirken, um die Schutzhülle (H1) in einer vorbestimmten Höhe (H1) zu positionieren und sie bei der Herstellung des Schlauchs (MA) zu öffnen.

17. Maschine nach Anspruch 9, **dadurch gekennzeichnet, dass** die Station (11) zur Herstellung eines Schlauchs (MA) aus einer röhrenförmigen Schutzhülle (H2) ohne Falten einen Satz Greifer (128, 129) und ein Paar Ansaugkästen (31, 32) umfasst, die dazu bestimmt sind, zum Öffnen des Schlauchs (MA) einen Unterdruck zu erzeugen.

18. Maschine nach Anspruch 9, **dadurch gekennzeichnet, dass** die Station (11) zur Herstellung des Schlauchs (MA) eine drehbare Platte (34) umfasst, die mit einer Mehrzahl Rollen (33) sowie einem Rückhaltemittel (35) für eine Folienbahn (H3) versehen ist, die von einer Lagerspule (B3) abgehaspelt wird.

19. Maschine nach Anspruch 9, **dadurch gekennzeichnet, dass** die Aufziehstation (15) mit einem zusätzlichen Rückhaltesystem (SR) verstehen ist, das dazu bestimmt ist, einer möglichen Reibungswirkung der Stangen (18) an der Folie des Schlauchs (MA) während des Ausbreitens auf dem Gutstapel (CH) entgegenzuwirken.
